# EUROPÄISCHE PATENTSCHRIFT

(11) **EP 0 241 706 B1**
(45) Veröffentlichungstag und Bekanntmachung des Hinweises auf die Patenterteilung: **02.05.1990**
(21) Anmeldenummer: 87103491.4
(22) Anmeldetag: 11.03.1987
(51) Int. Cl.: B43K 8/02

(54) **Schreibgerät**
Writing instrument
Instrument à écrire

(30) Priorität: 16.04.1986 DE 3612792
(43) Veröffentlichungstag der Anmeldung: 21.10.1987
(73) Patentinhaber: rotring-werke Riepe KG, D-22525 Hamburg (DE)
(72) Erfinder: Tschawow, Antoaneta, D-2000 Hamburg 52 (DE)

(56) Entgegenhaltungen:
- FR-A- 1 325 535
- FR-A- 2 302 868
- FR-E- 87 667
- US-A- 2 554 654
- US-A- 2 681 041

## Beschreibung

Die Erfindung bezieht sich auf ein Schreibgerät mit einem Schreibflüssigkeitsspeicher in Form eines Faserkörpers, der in Richtung der Faserlängserstreckungen Kapillar-Kanäle aufweist, und mit einem den Schreibflüssigkeitsspeicher aufnehmenden Gehäuse, in dessen vorderem Ende eine Schreibspitze gehaltert ist, wobei sich im Schreibflüssigkeitsspeicher koaxial ein Schreibflüssigkeitsleiter erstreckt, der in flüssigkeitsleitender Verbindung mit der Schreibspitze steht.

Bei einem bekannten Schreibgerät dieser Art (GB-OS 2 150 506) besteht der Schreibflüssigkeitsspeicher aus einem im wesentlichen zylindrischen Faserkörper, in dem sich die Fasern in Richtung der Längsachse des Zylinders und damit parallel zum koaxial im Faserkörper angeordneten Schreibflüssigkeitsleiter erstrecken. Bei diesem bekannten Schreibgerät transportieren die Fasern die vom Schreibflüssigkeitsspeicher aufgenommene Schreibflüssigkeit beim Verbrauch infolge Schreibens oder Zeichnens einerseits in Richtung der axial verlaufenden Kapillar-Kanäle und andererseits in radialer Richtung zum Schreibflüssigkeitsleiter. Da jedoch die Kräfte in den axial verlaufenden Kapillar-Kanälen größer sind als die in radialer Richtung auf die Schreibflüssigkeit wirkenden Kräfte, gelangt ein Teil der im Schreibflüssigkeitsspeicher enthaltenen Schreibflüssigkeit überhaupt nicht zum koaxial verlaufenden Schreibflüssigkeitsleiter, sondern wird in den radial äußeren Bereichen des Schreibflüssigkeitsspeichers zurückgehalten, so daß sich der Schreibflüssigkeitsspeicher nicht leerschreiben läßt.

Es ist Aufgabe der Erfindung, ein Schreibgerät dahingehend zu verbessern, daß sich die im Schreibflüssigkeitsspeicher enthaltene Schreibflüssigkeit praktisch vollständig zum Schreiben oder Zeichnen ausnutzen läßt.

Zur Lösung dieser Aufgabe wird ein Schreibgerät der eingangs erwähnten Art erfindungsgemäß derart ausgestaltet, daß der Schreibflüssigkeitsspeicher aus sich senkrecht zur und radial bezüglich der Längsachse des Schreibflüssigkeitsleiters erstreckenden Fasern besteht.

Bei dem erfindungsgemäßen Schreibgerät sind also, völlig abweichend von den bekannten Schreibgeräten, die Fasern des Schreibflüssigkeitsspeichers so angeordnet, daß sie sich von außen nach innen in Richtung auf den koaxial angeordneten Schreibflüssigkeitsleiter erstrecken und mit diesem in flüssigkeitsleitender Verbindung stehen, so daß die von den Fasern gebildeten Kapillar-Kanäle in radialer Richtung verlaufen. Auf diese Weise wird die . Schreibflüssigkeit im Betrieb, d.h. wenn der Schreibflüssigkeitsleiter beim Schreiben oder Zeichnen Schreibflüssigkeit an die Schreibspitze abgibt, aus dem Schreibflüssigkeitsspeicher in Richtung auf den Schreibflüssigkeitsleiter transportiert. Dabei ergibt sich ein praktisch vollständiges Entleeren des Schreibflüssigkeitsspeichers, weil die wirksamen Kapillarkräfte die Schreibflüssigkeit nicht, wie bei dem bekannten Schreibgerät, im äußeren Umfangsbereich des Schreibflüssigkeitsspeichers zurückhalten, sondern sie zum Schreibflüssigkeitsleiter transportieren.

Der in den Schreibflüssigkeitsspeicher eingesetzte Schreibflüssigkeitsleiter ist vorzugsweise ein flankenoffener, Kapillar-Kanäle aufweisender Docht, der über seine Umfangsfläche Schreibflüssigkeit aus den radial inneren Enden der Fasern des Schreibflüssigkeitsspeichers aufnimmt.

Ein besonders einfacher Aufbau ergibt sich, wenn das vordere Ende des Schreibflüssigkeitsleiters die Schreibspitze bildet, da dann für Schreibflüssigkeitsleiter und Schreibspitze lediglich ein Bauelement erforderlich ist.

Die Erfindung wird im folgenden anhand der ein Ausführungsbeispiel zeigenden Figuren näher erläutert.
Figur 1 zeigt einen Schnitt durch ein Schreibgerät.
Figur 2 zeigt einen Schnitt entlang der Linie 11-11 aus Figur 1.

Das dargestellte Schreibgerät hat ein im wesentlichen zylindrisches, längliches Gehäuse 1, in dessen vorderem Ende eine Durchtrittsöffnung vorhanden ist, in die ein Stützröhrchen 3 eingesetzt ist. Ferner befindet sich in der vorderen Endfläche des Gehäuses 1 eine Belüftungsbohrung 2, über die ein Druckausgleich zwischen dem Innenraum des Gehäuses 1 und der Umgebung bewirkt wird.

In das Gehäuse 1 ist ein zylinderischer Schreibflüssigkeitsspeicher 4 eingesetzt, der sich im wesentlichen durch die gesamte Länge des Gehäuses erstreckt. Wie dargestellt, ist der Schreibflüssigkeitsspeicher aus einzelnen Fasern aufgebaut, die in Richtung ihrer Längserstreckung Kapillar-Kanäle bilden, wobei die Längserstreckung der Fasern radial verläuft. Das bedeutet, daß die Fasern ausgehend von einem koaxial in den Schreibflüssigkeitsspeicher eingesetzten Schreibflüssigkeitsleiter 5 radial nach außen verlaufen. Die Fasern stehen mit dem Schreibflüssigkeitsleiter 5 in flüssigkeitsleitender Verbindung, üblicherweise also in direkte Berührung, und der Schreibflüssigkeitsleiter 5 ist ein für diesen Zweck bekannter, flankenoffener Docht, der Kapillar-Kanäle aufweist. Er erstreckt sich aus dem Schreibflüssigkeitsspeicher 4 nach vorn durch die Durchtrittsöffnung im Gehäuse 1 und das Stützröhrchen 3, so daß sein vorderes Ende die Schreibspitze des Schreibgerätes bildet.

Im Gebrauch wird dem Schreibflüssigkeitsleiter 5 aus dem mit Schreibflüssigkeit, etwa Tinte getränkten Schreibflüssigkeitsspeicher 4 über die radial verlaufenden Kapillar-Kanäle des Schreibflüssigkeitsspeichers zugeführt, die im Schreibflüssigkeitsleiter 5 nach vorn zur Schreibspitze gelangt und von dort auf die Schreibunterlage aufgetragen wird.

## Patentansprüche

1. Schreibgerät mit einem Schreibflüssigkeitsspeicher in Form eines Faserkörpers, der in Richtung der Faserlängserstreckungen Kapillar-Kanäle aufweist, und mit einem den Schreibflüssigkeitsspeicher aufnehmenden Gehäuse, in dessen vorderem Ende eine Schreibspitze gehaltert ist, wobei sich im Schreibflüssigkeitsspeicher koaxial ein Schreibflüssigkeitsleiter erstreckt, der in flüssigkeitsleitender Verbindung mit der Schreibspitze steht, dadurch gekennzeichnet, daß der Schreibflüssigkeitsspeicher (4) aus sich senkrecht zur und radial bezüglich der Längsachse des Schreibflüssigkeitsleiters (5) erstreckenden Fasern besteht.

2. Schreibgerät nach Anspruch 1, dadurch gekennzeichnet, daß der Schreibflüssigkeitsleiter (5) ein flankenoffener, Kapillar-Kanäle aufweisender Docht ist.

3. Schreibgerät nach Anspruch 1 oder 2, dadurch gekennzeichnet, daß das vordere Ende des Schreibflüssigkeitsleiters (5) die Schreibspitze bildet.

## Claims

1. Writing implement having a writing fluid reservoir in the form of a fibre body which has capillary ducts in the direction of the longitudinal extents of the fibres, and having a housing receiving the writing fluid reservoir, in the front end of which housing there is held a writing tip, a writing fluid conductor, which is in fluid-conducting connection with the writing tip, extending coaxially in the writing fluid reservoir, characterised in that the writing fluid reservoir (4) consists of fibres extending perpendicular to and radially with respect to the longitudinal axis of the writing fluid conductor (5).

2. Writing implement according to claim 1, characterised in that the writing fluid conductor (5) is an open-flanked wick having capillary ducts.

3. Writing implement according to claim 1 or 2, characterised in that the front end of the writing fluid conductor (5) forms the writing tip.

## Revendications

1. Instrument d'écriture comportant un réservoir de liquide d'écriture ayant la forme d'un corps fibreux présentant des canaux capillaires en direction de la longueur des fibres et comportant un corps logeant le réservoir à liquide d'écriture, dans l'extrémité avant duquel est maintenue une pointe d'écriture, un guide de liquide d'écriture, relié à la pointe d'écriture de manière à canaliser le liquide, s'étendant coaxialement dans le réservoir de liquide d'écriture, caractérisé en ce que le réservoir de liquide d'écriture (4) se compose de fibres s'étendant perpendiculairement et radialement par rapport à l'axe longitudinal du guide de liquide d'écriture (5).

2. Instrument d'écriture selon la revendication 1, caractérisé en ce que le guide de liquide d'écriture (5) est une mèche ouverte sur les flancs et présentant des canaux capillaires.

3. Instrument d'écriture selon la revendication 1 ou 2, caractérisé en ce que l'extrémité avant du guide de liquide d'écriture (5) constitue la pointe d'écriture.
